# EUROPÄISCHE PATENTSCHRIFT

(11) **EP 0 424 479 B1**
(45) Veröffentlichungstag und Bekanntmachung des Hinweises auf die Patenterteilung: **04.05.1994**
(21) Anmeldenummer: 90903813.5
(22) Anmeldetag: 19.02.1990
(51) Int. Cl.: A63C 9/20

(54) **LANGLAUF- ODER TOURENSKIBINDUNG**
BINDING FOR CROSS-COUNTRY OR TOURING SKIS
FIXATION POUR SKIS DE FOND OU DE RANDONNEE

(30) Priorität: 12.04.1989 DE 3912019
(43) Veröffentlichungstag der Anmeldung: 02.05.1991
(73) Patentinhaber: ROTTEFELLA AS, N-0883 Oslo 8 (NO)
(72) Erfinder: HAUGLIN, Bernt-Otto, Klokkarstua (NO); POPP, Eugen, D-8000 München 82 (DE)
(74) Vertreter: Popp, Eugen, Dr.
(86) Internationale Anmeldenummer: EP9000084
(87) Internationale Veröffentlichungsnummer: WO9011806

(56) Entgegenhaltungen:
- DE-C- 2 942 806
- NO-A- 0 863 591
- NO-B- 0 160 685
- NO-B- 0 160 825
- NO-B- 0 161 957

## Beschreibung

Die Erfindung betrifft eine Langlauf- oder Tourenskibindung gemäß dem Oberbegriff des Anspruches 1. Eine derartige, ebenfalls auf die Anmelderin zurückgehende Skibindung ist seit kurzem auf dem Markt. Sie wird unter der Kennzeichnung ROTTEFELLA NNN-BC (BACKCOUNTRY) angeboten. Diese Bindung zeichnet sich durch Robustheit, gute Führungseigenschaften sowie funktionssichere Bedienung aus. Dementsprechend groß ist der Anklang beim Verbraucher.

Der vorliegenden Erfindung liegt die Aufgabe zugrunde, die bekannte Skibindung dahingehend zu verbessern, daß sowohl das "Einsteigen" in als auch "Aussteigen" aus der Bindung erleichtert wird. Gleichzeitig soll die Bindung einen ergonomischen Bewegungsablauf grantieren, insbesondere einen Bewegungsablauf ohne übermäßige Belastung des Zehenbereichs des Skilangläufers bei Ausübung seines Sports.

Diese Aufgabe wird erfindungsgemäß durch die kennzeichnenden Merkmale des Anspruches 1 gelöst.

Die erfindungsgemäße Konstruktion erlaubt den Einstieg in die Bindung ohne manuelle Betätigung eines Öffnungsmechanismus. Des weiteren muß nach dem Öffnen der Bindung zum Zwecke des Aussteigens das entsprechende Betätigungselement nicht in Offenstellung gehalten werden, bis der Aussteigvorgang beendet ist. Vielmehr werden die bindungseigenen Eingriffselemente in Offen- bzw. Freigabestellung gehalten, und zwar durch das erfindungsgemaße Sperrelement. Auf diese Weise ist also sowohl ein bequemes Einsteigen in die als auch bequemes Aussteigen aus der Bindung möglich. Insofern stellt die erfindungsgemäße Konstruktion auch eine erhebliche Verbesserung gegenüber der bekannten Skibindung nach der EP-A-0 088 673 dar, bei der ebenfalls beim Aussteigen aus der Bindung entweder von Hand oder mittels des Skistocks das den Skischuh fixierende Halteorgan in Offenstellung gehalten werden muß, und zwar entgegen der Wirkung eines dem Halteorgan zugeordneten elastisch verformbaren Elements bzw. Flexors. Die Folge ist, daß beim Aussteigen aus der Bindung der Ski ständig weggedrückt wird und der Skiläufer sehr leicht das Gleichgewicht verliert. Vor allem ist bei derartigen Bindungskonstruktionen das Aussteigen aus der Bindung in gestürzter Lage problematisch; in ungünstigen Fällen ist ein Aussteigen aus der Bindung sogar unmöglich, da die Öffnungskraft für das Halteorgan nicht aufgebracht werden kann. Im übrigen ist bei der letztgenannten Konstruktion auch das Einsteigen in die Bindung problematisch, da das Halteorgan unter ständiger Vorspannung steht. Man muß einen relativ hohen Druck ausüben, um das Halteorgan beim Einsteigen in die Bindung entgegen der erwähnten Vorspannung wegzudrücken.

Dadurch, daß das erfindungsgemäße Sperrelement zum einen mit dem Halteorgan, nämlich Haltehaken, und zum anderen mit dem komplementären Eingriffselement am Skischuh zusammenwirkt, ist es auch möglich, eine äußerst kompakte und dennoch funktionssichere Konstruktion zu erhalten.

Nachstehend wird eine Ausführungsform der erfindungsgemäß ausgebildeten Langlauf- bzw. Tourenskibindung anhand der beigefügten Zeichnung näher erläutert. Es zeigen:
- Fig. 1: eine erfindungsgemäß ausgebildete Langlaufskibindung im schematischen Längsschnitt, und zwar in Schließstellung;
- Fig. 2: die Skibindung nach Fig. 1 ebenfalls im schematischen Längsschnitt, jedoch in Offen- bzw. Freigabestellung;
- Fig. 3: die Skibindung nach Fig. 1 in Draufsicht;
- Fig. 4: den Vorderteil eines der Bindung nach den Fig. 1 bis 3 angepaßten Skischuhs im Längsschnitt; und
- Fig. 5: den Vorderteil des Skischuhs nach Fig. 4 in Draufsicht auf die Laufsohle.

Bei der in den Fig. 1 bis 3 dargestellten Skibindung handelt es sich um eine Langlauf- oder Tourenskibindung 1 für Langlaufskischuhe 2, die gemäß den Fig. 4 und 5 jeweils an ihrem vorderen Sohlenende 9 in Eingriffselemente der Bindung 1 einfügbare komplementäre Eingriffselemente zur Herstellung einer gelenkartigen Verbindung zwischen Bindung 1 und Skischuh 2 aufweisen. Die sohlenintegrierten Eingriffselemente umfassen eine sich quer zur Schuhlängsrichtung und etwa parallel zur Sohlenlauffläche erstreckende Gelenkachse 8. Die komplementären Eingriffselemente der Bindung 1 umfassen einen die Gelenkachse 8 hintergreifenden und mit dieser ein Scharniergelenk bildenden Haltehaken 3, welcher aus einer Schließstellung gemäß Fig. 1 in eine Freigabestellung gemäß Fig. 2 und umgekehrt bewegbar ist. Dem vorderen Sohlenende 9 ist bindungsseitig ein elastisch verformbares Element, nämlich Flexor 10 zur elastischen Rückstellung des Schuhs 2 aus einer hochgeschwenkten Lage in eine etwa skiparallele Lage zugeordnet. Die Abstützung des Skischuhs 2 am Flexor 10 erfolgt über eine abgeschrägte Stützfläche 11 am vorderen Sohlenende 9. Der Haltehaken 3 ist entsprechend Fig. 2 durch ein Sperrelement 4 in Freigabestellung gehalten, und zwar derart, daß es beim Einstieg in die Bindung durch die sohlenintegrierte Gelenkachse 8 in eine Außersperr-Stellung entsprechend Fig. 1 bringbar ist. In dieser Stellung bewegt sich der Haltehaken 3 in seine die sohlenintegrierte Gelenkachse 8 hintergreifende Schließstellung, wobei diese Bewegung durch ein noch weiter unten näher beschriebenes elastisches Element bewirkt wird. Das Sperrelement 4 ist durch eine Schenkelfeder 5 in seine Sperrstellung gemäß Fig. 2 gedrängt. Konkret ist das Sperrelement 4 ein um eine sich quer zur Skilängsrichtung und etwa parallel zur Skideckfläche 12 erstreckende Achse 7 verschwenkbar gelagerter Doppelhebel, dessen eine Schenkel 13 in Sperrstellung mit dem Haltehaken 3 in Eingriff steht, derart, daß dieser in seiner Freigabestellung gehalten ist, und dessen andere Schenkel 14 in die Bewegungsbahn der sohlenintegrierten Gelenkachse 8 beim Einstieg in die Bindung 1 ragt. Wie bereits oben dargelegt, ist der Haltehaken 3 entgegen der Wirkung eines elastischen Elements, nämlich einer Schraubendruckfeder 21, in seine Freigabestellung bewegbar. Diese elastische Element bzw. die genannte Schraubendruckfeder 21 bewirkt auch die selbsttätige Bewegung des Haltehakens 3 in seine Schließstellung gemäß Fig. 1 nach Entriegelung durch das Sperrelement 4. Der Haltehaken 3 ist entsprechend den Fig. 1 und 2 an einem schwenkbar gelagerten Betätigungshebel 22 angelenkt, derart, daß die Schwenkbewegung des Betätigungshebels 22 in eine translatorische Hin- und Herbewegung des Haltehakens 3 umsetzbar ist (siehe Doppelpfeil 15). Die Anlenkung 16 des Haltehakens 3 am Betätigungshebel 22 liegt entsprechend den Fig. 1 und 2 unterhalb der Schwenkachse 17 des Betätigungshebels 22 innerhalb des Bindungsgehäuses 6, wobei der Betätigungshebel 22 durch die bereits genannte Schraubendruckfeder 21 in eine Lage gedrängt ist, in der sich der Haltehaken 3 in seiner die sohlenintegrierte Gelenkachse 8 hintergreifenden Schließstellung entsprechend Fig. 1 befindet. Innerhalb des Bindungsgehäuses 6 sind der Flexor 10, der Haltehaken 3, das Betätigungselement 22 und das dem Haltehaken 3 zugeordnete Sperrelement 4 montiert, und zwar von vorne nach hinten bzw. von der Skispitze in Richtung zum Skiende hin in folgender Reihenfolge: Betätigungselement 22, Flexor 10, Haltehaken 3 einschließlich zugeordnetem Sperrelement 4. Der Bindungskörper 6 ist in an sich bekannter Weise auf der Deckfläche 12 eines Skikörpers 18 befestigt, und zwar verschraubt (Befestigungsschrauben 19).

Der Bindungskörper 6 weist eine nach oben offene, sich quer zur Skilängsrichtung und etwa parallel zur Skideckfläche 12 erstreckende Aufnahmenut 20 für die sohlenintegrierte Gelenkachse 8 auf, in die der andere Schenkel 14 des Doppelhebels, welcher das Sperrelement 4 für den die sohlenintegrierte Gelenkachse 8 hintergreifenden Haltehaken 3 definiert, hineinragt.

Der Bindungskörper 6 ist entsprechend den Fig. 1 bis 3 in Richtung zum Skiende hin unter Ausbildung von zwei Führungsrippen 23, die mit komplementären Führungsnuten 24 an der Unterseite der Laufsohle des Skischuhs 2 zusammenwirken, fortgesetzt. Die Führungsrippen 23 sind integrale Bestandteile des Bindungsgehäuses 6, welches vorzugweise aus Kunststoff hergestellt ist.

Entsprechend den Fig. 4 und 5 erstreckt sich die sohlenintegrierte Gelenkachse 8 innerhalb einer nutartigen Ausnehmung 25 an der Unterseite des vorderen Abschnitts 9 der Laufsohle des Skischuhs 2, und zwar im Abstand "x" vom Grund der nutartigen Ausnehmung 25. Des weiteren lassen die Fig. 4 und 5 erkennen, daß die sohlenintegrierte Gelenkachse 8 gegenüber dem vorderen Sohlenende bzw. der vorderen Stützfläche 11 am vorderen Sohlenende zurückgesetzt ist, und zwar derart, daß sie etwa im Bereich der großen Zehe eines Skilangläufers liegt. Auf diese Weise erhält man einen besonders ergonomischen Bewegungsablauf beim Skilanglauf. An die an der Unterseite des vorderen Abschnitts 9 der Laufsohle ausgebildete Ausnehmung 25 schließen sich die Führungsnuten 24 unmittelbar an. Entsprechend Fig. 4 nimmt die Tiefe der nutartigen Ausnehmung 25 und auch der sich daran anschließenden Führungsnuten 24 ausgehend vom vorderen Sohlenende in Richtung nach hinten bzw. zur Ferse hin zunächst stetig ab, um dann etwa konstant zu bleiben. Vorzugsweise nimmt die Tiefe der nutartigen Ausnehmung 25 und der sich daran anschließenden Führungsnuten 24 etwa im vorderen Drittel ihrer Gesamtlänge, d. h. etwa bis zum Ballenbereich des Schuhs 2 hin stetig ab, so wie dies in Fig. 4 dargestellt ist. Anschließend bleibt die Tiefe der dann noch vorhandenen Führungsnuten 24 etwa konstant, wobei die Führungsnuten 24 vorzugsweise nur im vorderen Sohlenbereich ausgebildet sind. Sie können sich jedoch auch bis zur Ferse des Schuhs 2 hin erstrecken.

An der frei zugänglichen Oberseite des Betätigungshebels 22 ist eine Mulde 26 zum Eingriff einer Skistockspitze ausgebildet.

Wie bereits oben angedeutet, ist der Haltehaken 3 im Bindungskörper 6 hin- und herverschieblich gelagert, und zwar in Richtung des Doppelpfeiles 15. Um bei der Umsetzung der Schwenkbewegung des Betätigungshebels 22 in die Translationsbewegung des Haltehakens 3 Klemmungen zu vermeiden, ist die Anlenkung 16 bzw. der entsprechende Anlenkpunkt des Haltehakens 3 am Betätigungselement 22 in bezug auf die Schwenkachse 17 desselben radial verlagerbar, insbesondere die die Anlenkung definierende Gelenkachse radial verschiebbar am Betätigungselement 22 geführt.

Der Haltehaken 3 ist bei der dargestellten Ausführungsform durch ein im Bindungskörper 6 hin- und herverschieblich gelagertes Flachelement gebildet, dessen eine, nämlich hintere bzw. dem Skiende zugewandte Ende zu einem in Schließstellung die sohlenintegrierte Gelenkachse 8 hintergreifenden, in Richtung zur Skispitze hin offenen, U-förmigen Bügel 27 verformt ist, wobei dieser Bügel 27 etwa mittig eine Ausnehmung 28 aufweist, in dessen Bereich das Flachelement unter Ausbildung eines mit dem Sperrelement 4 in Sperrstellung zusammenwirkenden Vorsprungs 29 fortgesetzt ist. Der Vorsprung 29 weist eine Ausnehmung bzw. Öffnung 30 auf, in die der eine Schenkel 13 des das Sperrelement 4 definierenden Doppelhebels in Sperrstellung eingreift (siehe Fig. 2). Die Achse 7 des das Sperrelement 4 definierenden Doppelhebels liegt bei der dargestellten Ausführungsform in Freigabestellung des Haltehakens 3 etwa im Bereich der geometrischen Achse des U-förmigen Bügels 27. Des weiteren ist der das Sperrelement 4 definierende Doppelhebel zum Boden 31 des Bindungskörpers 6 hin etwa V-förmig abgewinkelt (siehe Fig. 1 und 2).

Der Flexor 10 ist vorzugsweise austauschbar im Bindungskörper 6 angeordnet, so daß je nach Bedarf ein weicherer oder härterer Flexor eingesetzt werden kann.

Statt der Schraubendruckfeder 21, die zwischen dem Betätigungshebel 22 und dem Boden 31 des Bindungskörpers 6 plaziert ist, kann ebenfalls ein elastischer Block, z. B. aus Kautschukmaterial, verwendet werden.

Die Aufnahmenut 20 für die Gelenkachse 8 befindet sich in einem Bereich zwischen dem Flexor 10 und einem dachartig ausgebildeten Gehäuseteil 32, welcher sich in die Ausnehmung 25 an der Unterseite des vorderen Abschnitts der Sohle des Skischuhs 2 hineinerstreckt, derart, daß die Abrollbewegung des Schuhs 2 beim Skilanglauf nicht behindert wird. Durch den dachartigen Gehäuseteil 32 werden in der Offen- bzw. Freigabestellung des Haltehakens 3 dessen Bügelabschnitt 27 sowie das Sperrelement 4 mit Ausnahme des in die Aufnahmenut 20 hineinragenden Schenkels 14 und die dem Sperrelement zugeordnete Schenkelfeder 5 abgedeckt. Auch befindet sich innerhalb des Gehäuseteils 32 die Achse 7, um die das Sperrelement 4 verschwenkbar ist. Um diese Achse 7 ist die Schenkelfeder 5 so plaziert, daß sich der eine Schenkel an der Innenseite des Gehäuseteils 32 und der andere Schenkel an dem Sperrelement derart abstützt, daß dieses in Sperrstellung gedrängt wird, und zwar in den Fig. 1 und 2 in Uhrzeigerrichtung.

Die Kontur des dachartigen Gehäuseteils 32 sowie der sich unmittelbar daran anschließenden Führungsrippen 23 entspricht sowohl in Skilängsrichtung als auch quer dazu der Kontur der Ausnehmung 25 sowie sich unmittelbar daran anschließenden Führungsnuten 24 an der Unterseite der Laufsohle des Skischuhs 2. In Skilängsrichtung ist die Kontur der genannten Teile geringfügig konkav gewölbt, wie die Fig. 1 und 2 erkennen lassen. Durch diese Wölbung wird das Abrollen der Laufsohle des Skischuhs 2 beim Skilanglauf begünstigt.

Die oben erwähnte Stützfläche 11 am vorderen Ende der Laufsohle des Skischuhs 2 liegt an einer entsprechenden Schrägfläche 33 des Flexors 10 bereits dann an, wenn der Skischuh vollständig auf die Skideckfläche 12 des Skikörpers 18 abgesenkt ist. Auf diese Weise ist der Flexor 10 beim Hochschwenken des Skischuhs von Anbeginn an wirksam. Der Flexor 10 kann so ausgebildet sein, daß die Rückstellkraft über die gesamte Kompressionsstrecke entweder etwa konstant oder progressiv zunehmend ist.

Das den Haltehaken bildende Flachelement ist vorzugsweise aus nichtrostendem Stahl oder Aluminium hergestellt. Es ist im Bereich zwischen der Anlenkung am Betätigungshebel 22 und dem diametral angeordneten Bügelabschnitt 27 nahe des Bodens 31 des Bindungsgehäuses 6 längsverschieblich geführt.

Das Sperrelement 4 ist vorzugsweise ebenfalls aus nichtrostendem Stahl, insbesondere Edelstahl, oder Aluminium hergestellt. Grundsätzlich ist es auch denkbar, sowohl das Halteorgan 3 als auch das Sperrelement 4 aus Kunststoff herzustellen, wie z. B. auch den Betätigungshebel 22.

## Patentansprüche

1. Langlauf- oder Tourenskibindung für Langlaufskischuhe (2), die an ihrem vorderen Sohlenende (9) in Eingriffselemente der Bindung (1) einfügbare komplementäre Eingriffselemente zur Herstellung einer gelenkartigen Verbindung aufweisen, wobei die sohlenseitigen Eingriffselemente eine sich quer zur Skilängsrichtung und etwa parallel zur Sohlenlauffläche erstreckende Gelenkachse (8) und die komplementären Eingriffselemente der Bindung (1) einen die Gelenkachse (8) hintergreifenden und mit dieser ein Scharniergelenk bildenden Haltehaken (3) umfassen, der aus einer Schließstellung in eine Freigabestellung und umgekehrt bewegbar ist, und wobei dem vorderen Sohlenende (9) - vorzugsweise bindungsseitig - ein elastisch verformbares Element (Flexor 10) zur elastischen Rückstellung des Schuhs (2) aus einer hochgeschwenkten Lage in eine etwa skiparallele Lage zugeordnet ist,
**gekennzeichnet durch**
- ein durch ein elastisches Element (5) in seine Sperrstellung gedrängtes Sperrelement (4) in Form eines um eine sich quer zur Skilängsrichtung erstreckende Achse (7) verschwenkbar gelagerten Doppelhebels,
- dessen einer Schenkel (13) in Sperrstellung mit dem Haltehaken (3) in Eingriff steht, während
- der andere Schenkel (14) in die Bewegungsbahn der sohlenintegrierten Gelenkachse (8) beim Einstieg in die Bindung (1) ragt, wobei
- der Haltehaken (3) durch ein im Bindungsgehäuse (6) hin- und herverschieblich gelagertes Flachelement gebildet ist, dessen hinteres Ende in Richtung zur Skispitze hin zu einem offenen U-förmigen Bügel (27) verformt ist, wobei dieser Bügel (27) etwa mittig eine Ausnehmung (28) aufweist, in dessen Bereich das Flachelement unter Ausbildung eines mit dem Sperrelement (4) in Sperrstellung zusammenwirkenden Vorsprungs (29) fortgesetzt ist.

2. Bindung nach Anspruch 1,
dadurch gekennzeichnet, daß das Sperrelement (4) durch eine Schenkelfeder (5) in seine Sperrstellung gedrängt ist.

3. Bindung nach Anspruch 1 oder 2,
dadurch gekennzeichnet, daß der Haltehaken (3) entgegen der Wirkung eines elastischen Elements, insbesondere einer Schraubendruckfeder (21), in seine Freigabestellung bewegbar ist.

4. Bindung nach einem oder mehreren der Ansprüche 1 bis 3, dadurch gekennzeichnet, daß der Haltehaken (3) an einem schwenkbar gelagerten Betätigungshebel (22) angelenkt ist derart, daß die Schwenkbewegung des Betätigungshebels (22) in eine translatorische Hin- und Herbewegung (Doppelpfeil 15) des Haltehakens (3) umsetzbar ist.

5. Bindung nach Anspruch 4,
dadurch gekennzeichnet, daß die Anlenkung (16) des Haltehakens (3) am Betätigungshebel (22) unterhalb der Schwenkachse (17) desselben liegt, und daß der Betätigungshebel (22) durch ein Federelement, insbesondere die Schraubendruckfeder (21), in eine Lage gedrängt ist, in der sich der Haltehaken (3) in seiner Schließstellung befindet.

6. Bindung nach einem oder mehreren der Ansprüche 1 bis 5, dadurch gekennzeichnet, daß der Flexor (10), der Haltehaken (3), das Betätigungselement (22) und das dem Haltehaken (3) zugeordnete Sperrelement (4) an bzw. in einem gemeinsamen Bindungsgehäuse (6) montiert sind, welches in an sich bekannter Weise auf der Deckfläche (12) eines Skikörpers (18) befestigbar (Befestigungsschrauben 19) ist.

7. Bindung nach Anspruch 6,
dadurch gekennzeichnet, daß das Bindungsgehäuse (6) eine nach oben offene, sich quer zur Skilängsrichtung und etwa parallel zur Skideckfläche (12) erstreckende Aufnahmenut (20) für die sohlenintegrierte Gelenkachse (8) aufweist, in die in Freigabestellung des Haltehakens (3) der andere Schenkel (14) des als Sperrelement (4) dienenden Doppelhebels hineinragt.

8. Bindung nach Anspruch 6 oder 7,
dadurch gekennzeichnet, daß der Bindungskörper (6) in Richtung zum Skiende hin unter Ausbildung mindestens einer Führungsrippe (23) und/oder -nut fortgesetzt ist.

9. Bindung nach einem oder mehreren der Ansprüche 4 bis 8, dadurch gekennzeichnet, daß an der frei zugänglichen Oberseite des Betätigungshebels (22) eine Mulde (26) zum Eingriff einer Skistockspitze ausgebildet ist.

10. Bindung nach einem oder mehreren der Ansprüche 4 bis 9, dadurch gekennzeichnet, daß der Haltehaken (3) im Bindungsgehäuse (6) hin- und herverschieblich gelagert ist, und daß die Anlenkung (16) des Haltehakens (3) am Betätigungselement (22) in bezug auf die Schwenkachse (17) desselben radial verlagerbar ist, insbesondere die die Anlenkung (16) definierende Gelenkachse radial verschiebbar am Betätigungselement (22) geführt ist.

11. Bindung nach einem der Ansprüche 1 bis 10,
dadurch gekennzeichnet, daß der Vorsprung (29) eine Ausnehmung oder Öffnung (30) aufweist, in die der eine Schenkel (13) des das Sperrelement (4) definierenden Doppelhebels in Sperrstellung eingreift.

12. Bindung nach einem der Ansprüche 1 bis 11,
dadurch gekennzeichnet, daß die Achse (7) des das Sperrelement (4) definierenden Doppelhebels in Freigabestellung des Haltehakens (3) etwa im Bereich der geometrischen Achse des U-förmigen Bügels (27) liegt.

13. Bindung nach einem oder mehreren der Ansprüche 1 bis 12, dadurch gekennzeichnet, daß der das Sperrelement (4) definierende Doppelhebel zum Boden (13) des Bindungsgehäuses (6) hin etwa V-förmig abgewinkelt ist.

## Claims

1. Cross country or touring ski binding for cross country ski boots (2), which at their front sole end (9) comprise complementary engaging elements, which can be inserted into engaging elements of the binding (1), for the production of a pivotable connection, wherein the engaging elements at the sole side comprise a pivot axis (8), extending transverse to the longitudinal direction of the ski and approximately parallel to the sole tread, and the complimentary engaging elements of the binding (1) comprise a holding hook (3) engaging behind the pivot axis (8) and forming a hinge therewith, which holding hook can be moved out of a locking position into a release position and vice-versa, and wherein an elastically deformable element (flexor 10) is allocated to the front end of the sole (9) - preferably at the binding side - for the purpose of the elastic return movement of the boot (2) from an upwardly pivoted position into a position approximately parallel to the ski,
characterised in that
- a blocking element (4), in the form of a double lever displaceably mounted about an axis (7) extending transverse to the longitudinal direction of the ski, is pressed into its blocking position by an elastic element (5),
- one of the limbs (13) of which blocking element is engaged with the holding hook (3) in the blocking position, while
- the other limb (14) protrudes into the movement path of the pivot axis (8), integrated into the sole, when stepping into the binding (1), wherein
- the holding hook (3) is formed by a flat element mounted in a reciprocating displaceable manner in the binding housing (6), the rear end of which flat element in the direction towards the tip of the ski is deformed inwards forming an open u-shaped bracket (27), wherein this bracket (27) comprises, approximately in the middle, a recess (28), in the region of which bracket the flat element is continued forming a projection (29) cooperating in the blocking position with the blocking element (4).

2. A binding according to claim 1,
characterised in that the blocking element (4) is pressed into its blocking position by a leg spring (5).

3. A binding according to claim 1 or 2,
characterised in that the holding hook (3) can be moved into its release position against the effect of an elastic element, in particular a helical compression spring (21).

4. A binding according to one or several of claims 1 to 3, characterised in that the holding hook (3) is articulated at a pivotably mounted operating lever (22) is such a way that the pivoting movement of the operating lever (22) can be transferred into a translatory reciprocating movement (double arrow 15) of the holding hook (3).

5. A binding according to claim 4,
characterised in that the link (16) of the holding hook (3) at the operating lever (22) lies below the pivot axis (17) of the same, and that the operating lever (22) is pressed into a position by a spring element, in particular the helical compression spring (21), in which position the holding hook (3) is situated in its locking position.

6. A binding according to one or several of claims 1 to 5, characterised in that the flexor (10), the holding hook (3), the operating element (22) and the blocking element (4), allocated to the holding hook (3), are assembled at or in a common binding housing (6), which housing can be fixed (fixing screws 19) in a known manner on the top surface (12) of a ski body (18).

7. A binding according to claim 6,
characterised in that the binding housing (6) comprises a receiving groove (20) for the pivot axis (8) integrated into the sole, which groove is open at the top and extends transverse to the longitudinal direction of the ski and approximately parallel to the ski top surface (12), into which receiving groove, in the release position of the holding hook (3), protrudes the other limb (14) of the double lever serving as a blocking element (4).

8. A binding according to claim 6 or 7,
characterised in that the binding body (6) is continued in the direction towards the end of the ski forming at least one guide rib (23) and/or guide groove.

9. A binding according to one or several of claim 4 to 8, characterised in that at the freely accessible upper side of the operating lever (22) a hollow (26) is formed to engage a point of a ski stick.

10. A binding according to one or several of claims 4 to 9, characterised in that the holding hook (3) is mounted in the binding housing (6) in a reciprocating displaceable manner, and that the link (16) of the holding hook (3) at the operating element (22) can be radially displaced with relation to the pivot axis (17) of the same, in particular the pivot axis defining the link (16) is guided in a radially displaceable manner at the operating element (22).

11. A binding according to any one of claims 1 to 10, characterised in that the projection (29) comprises a recess or opening (30), into which one of the limbs (13) of the double lever defining the blocking element (4) engages in the blocking position.

12. A binding according to any one of claims 1 to 11, characterised in that the axis (7) of the double lever defining the blocking element (4), in the release position of the holding hook (3), lies approximately in the region of the geometrical axis of the U-shaped bracket (27).

13. A binding according to one or several of claims 1 to 12, characterised in that the double lever defining the blocking element (4) is bent in towards the base (13) of the binding housing (6) in approximately a V-shape.

## Revendications

1. Fixation pour skis de fond ou de randonnée pour des chaussures de ski de fond (2) dont l'extrémité antérieure (9) de la semelle comprend des éléments de prise complémentaires pouvant être insérés dans des éléments de prise de la fixation (1) pour forcer une liaison articulée, les éléments de prise côté semelle comprenant un axe d'articulation (8) qui s'étend transversalement à la direction longitudinale du ski et sensiblement parallèlement à la surface d'usure de la semelle, et les éléments de prise complémentaires de la fixation (1) comprenant un crochet de retenue (3) qui passe derrière ledit axe d'articulation (8), forme avec celui-ci une articulation à charnière et peut être amené d'une position de fermeture à une position de libération et inversement, et à l'extrémité antérieure (9) de la semelle étant associé - de préférence du côté fixation - un élément à déformation élastique (flexeur 10) pour assurer le rappel élastique de la chaussure (2) d'une position relevée dans une position sensiblement parallèle au ski, **caractérisée en ce** qu'elle comprend
- un élément de blocage (4) poussé dans sa position de blocage par un élément élastique (5) et réalisé sous la forme d'un levier double monté de façon à pouvoir pivoter autour d'un axe (7) qui s'étend transversalement à la direction longitudinale du ski,
- dont l'une des branches (13) coopère, dans la position de blocage, avec le crochet de retenue (3), tandis que
- l'autre branche (14) dépasse, lors du chaussage de la fixation (1), dans la trajectoire de l'axe d'articulation (8) intégré dans la semelle,
- le crochet de retenue (3) étant constitué par un élément plat monté dans le boîtier (6) de la fixation de façon à pouvoir décrire un mouvement alternatif et dont l'extrémité postérieure est conformée en étrier (27) en U ouvert en direction de la pointe du ski, ledit étrier (27) présentant sensiblement au milieu un évidement (28) dans la région duquel l'élément plat est prolongé en formant une saillie (29) qui, dans la position de blocage, coopère avec l'élément de blocage (4).

2. Fixation selon la revendication 1, caractérisée en ce que l'élément de blocage (4) est poussé dans sa position de blocage par un ressort à branches (5).

3. Fixation selon l'une des revendications 1 ou 2, caractérisée en ce que le crochet de retenue (3) peut être amené dans sa position de libération contre l'action d'un élément élastique, en particulier d'un ressort cylindrique de compression (21).

4. Fixation selon l'une quelconque des revendications 1 à 3, caractérisée en ce que le crochet de retenue (3) est articulé sur un levier de manoeuvre (22) pivotant, de telle façon que le mouvement pivotant dudit levier de manoeuvre (22) peut être transformé en un mouvement de translation alternatif (double flèche 15) du crochet de retenue (3).

5. Fixation selon la revendication 4, caractérisée en ce que l'articulation (16) du crochet de retenue (3) sur le levier de manoeuvre (22) est située au-dessous de l'axe de pivotement (17) de celui-ci, et que le levier de manoeuvre (22) est poussé par un élément de ressort, en particulier le ressort cylindrique de compression (21), dans une position dans laquelle le crochet de retenue (3) se trouve dans sa position de fermeture.

6. Fixation selon l'une quelconque des revendications 1 à 5, caractérisée en ce que le flexeur (10), le crochet de retenue (3), l'élément de manoeuvre (22) et l'élément de blocage (4) associé au crochet de retenue (3) sont montés sur et respectivement dans un boîtier de fixation (6) commun lequel peut être fixé de la manière bien connue en soi sur la surface de recouvrement (12) d'un corps de ski (18) (vis de fixation 19).

7. Fixation selon la revendication 6, caractérisée en ce que le boîtier de fixation (6) comprend une rainure (20) pour la réception de l'axe d'articulation (8) intégré dans la semelle, qui s'étend transversalement à la direction longitudinale du ski et sensiblement parallèlement à la surface de recouvrement (12) du ski et dans laquelle s'engage, dans la position de libération du crochet de retenue (3), l'autre branche (14) du levier double qui sert d'élément de blocage (4).

8. Fixation selon l'une des revendications 6 ou 7, caractérisée en ce que le corps (6) de la fixation est prolongé en direction de l'extrémité du ski, avec formation d'au moins une nervure de guidage (23) et/ou rainure de guidage.

9. Fixation selon l'une quelconque des revendications 4 à 8, caractérisée en ce dans la surface supérieure librement accessible du levier de manoeuvre (22) est conformée une cuvette (26) pour l'introduction de la pointe d'un bâton de ski.

10. Fixation selon l'une quelconque des revendications 4 à 9, caractérisée en ce que le crochet de retenue (3) est monté dans le boîtier (6) de la fixation de façon à pouvoir décrire un mouvement alternatif, que l'articulation (16) du crochet de retenue (3) sur l'élément de manoeuvre (22) peut être déplacée radialement par rapport à l'axe de pivotement (17) de celui-ci, et qu'en particulier l'axe définissant l'articulation (16) est guidé sur l'élément de manoeuvre (22) de façon à pouvoir se déplacer radialement.

11. Fixation selon l'une des revendications 1 à 10, caractérisée en ce que la saillie (29) présente un évidement ou une ouverture (30) dans lequel (laquelle) s'engage, dans la position de blocage, l'une des branches (13) du levier double définissant l'élément de blocage (4).

12. Fixation selon l'une des revendications 1 à 11, caractérisée en ce que, dans la position de libération du crochet de retenue (3), l'axe (7) du levier double définissant l'élément de blocage (4) se situe sensiblement dans la région de l'axe géométrique de l'étrier (27) en U.

13. Fixation selon l'une quelconque des revendications 1 à 12, caractérisée en ce que le levier double définissant l'élément de blocage (4) est sensiblement coudé en V en direction du fond (13) du boîtier (6) de la fixation.
